# EUROPÄISCHE PATENTSCHRIFT

(11) **EP 1 270 829 B1**
(45) Veröffentlichungstag und Bekanntmachung des Hinweises auf die Patenterteilung: **05.09.2007**
(21) Anmeldenummer: 02405471.0
(22) Anmeldetag: 11.06.2002
(51) Int. Cl.: E03D 1/14

(54) **Betätigungsvorrichtung für das Ablaufventil eines Spülkastens**
Actuating device for the outlet-valve of a flushing cistern
Dispositif pour l'actionnement d'une soupape de vidange d'un réservoir de chasse d'eau

(30) Priorität: 26.06.2001 CH 20011169
(43) Veröffentlichungstag der Anmeldung: 02.01.2003
(73) Patentinhaber: GEBERIT TECHNIK AG, 8645 Jona (CH)
(72) Erfinder: Diethelm, Alois, 8857 Vorderthal (CH)
(74) Vertreter: Groner, Manfred

(56) Entgegenhaltungen:
- EP-A- 0 426 224
- DE-A- 3 422 315
- DE-U- 20 018 835
- US-A- 5 265 282

## Beschreibung

Die Erfindung betrifft eine Betätigungsvorrichtung nach dem Oberbegriff des Anspruchs 1.

Durch die EP 0 426 224 A ist eine gattungsgemässe Betätigungsvorrichtung bekannt geworden, bei welcher der Drückerknopf durch einen Stift gebildet wird, mit dem der zweiarmige Hebel zur Spülauslösung in der einen und zur Spülunterbrechung in der anderen Richtung verschwenkt wird. Am zweiarmigen Hebel sind zwei nach oben ragende Arme angelenkt, die in einer Kulisse so geführt sind, dass der Stift jeweils mit einem dieser Arme in Eingriff kommt. Die erforderliche Kraft zur Auslösung einer Spülung ist vergleichsweise gross.

Die US 5,265,282 offenbart eine Betätigungsvorrichtung, bei welcher ein Drückerknopf mit zwei Schultern vorgesehen ist, wobei bei der Spülauslösung die eine Schulter mit einem schwenkbaren Arm eines zweiarmigen Hebels und die andere Schulter mit einem zweiten schwenkbaren Arm des zweiarmigen Hebels in Eingriff kommt. Auch hier ist die erforderliche Auslösekraft vergleichsweise gross.

Eine weitere Betätigungsvorrichtung der genannten Art ist im Stand der Technik durch die DE 3422315 A des Anmelders bekannt geworden. Bei dieser ist der Drückerkopf schwenkbar am unteren Ende einer Drückerstange angeordnet. Bei einer Spülauslösung wird dieser Drückerkopf nach unten bewegt und drückt hierbei auf den einen Arm des Hebels und schwenkt diesen um seinen Drehpunkt. Der Drückerkopf wird hierbei auf einer Gleitfläche des Hebels nach rechts oder links ausgeschwenkt. Durch die Schwenkbewegung des Hebels wird der Verschlusskörper des Ablaufventils angehoben und damit das Ventil geöffnet. Mittels einer Feder wird während des Spülvorganges das Drückorgan in die Ausgangslage verschwenkt. Wird vor Beendigung des Spülvorganges nochmals der Drückerkopf nach unten bewegt, so beaufschlagt dieser den andern Arm des Hebels und dadurch wird der Verschlusskörper vorzeitig nach unten bewegt und damit das Auslaufventil geschlossen. Die Spülung kann auf dieser Weise vorzeitig unterbrochen werden, so dass lediglich mit einer Teilmenge gespült wird.

Die DE 200 18 835 des Anmelders offenbart eine Betätigungsvorrichtung, die eine sogenannte Zweimengen-Spülung ermöglicht. Ein Tastorgan weist hierzu zwei Tasten auf, von denen die eine für eine Vollspülung und die andere für eine Teilspülung vorgesehen ist. Bei der Teilspülung wird mit dem Verschlusskörper ein Gewicht angehoben, welches nach dem Öffnen des Ablaufventils den Verschlusskörper belastet und diesen vorzeitig nach unten auf den Ventilsitz bewegt. Bei der Vollspülung wird beispielsweise mit sechs Litern und bei der Teilspülung mit drei Litern gespült. Das Drückerorgan besteht hier aus zwei Teilen, die jeweils mit einem Hebel verbunden sind. Wird der eine dieser Hebel verschwenkt, so wird lediglich der Verschlusskörper angehoben. Beim Verschwenken des anderen Hebels werden der Verschlusskörper und das Gewicht angehoben. Bei dieser Betätigungsvorrichtung ist eine beliebige Spülunterbrechung nicht möglich.

Der Erfindung liegt die Aufgabe zugrunde, eine Betätigungsvorrichtung der genannten Art zu schaffen, die eine unterbrechbare Betätigung mit kleinerem Drückerhub und kleinerer Auslösekraft ermöglicht. Die Betätigung soll zudem funktionssicher sein.

Die Aufgabe ist bei einer gattungsgemässen Betätigungsvorrichtung gemäss Anspruch 1 gelöst. Im Unterschied zum Stand der Technik ist bei der erfindungsgemässen Betätigungsvorrichtung der Drückerkopf zweistückig. Durch diese Zweistückigkeit ist eine Arbeitsaufteilung möglich, wobei das eine Stück lediglich zum Anheben des Verschlusskörpers und das andere Stück lediglich zum Senken des Verschlusskörpers vorgesehen sind. Dies ermöglicht eine optimale Auslegung der beider Stücke im Hinblick auf die Auslösekraft und die Kraft zum Senken des Verschlusskörpers. Insbesondere kann das Stück zur Auslösung der Spülung so ausgebildet sein, dass dieser vergleichsweise weit vom Drehpunkt des Hebels am Kraftarm angreift. Damit kann die Auslösekraft verkleinert werden. Die Betätigung kann somit mit kleinerer Kraft und damit einfacher und bequemer erfolgen. Es hat sich auch gezeigt, dass durch die genannte Zweistückigkeit des Drückerkopfes die Betätigungsvorrichtung funktionssicherer ausgebildet werden kann. Insbesondere kann ein Verklemmen und eine Funktionsstörung durch Verkalken weitgehend vermieden werden.

Ist gemäss einer Weiterbildung der Erfindung wenigstens eines der beiden Stücke beweglich, so ist eine besonders kompakte Ausführung möglich. Das bewegliche Stück ist vorzugsweise schwenkbar am Drückerkopf gelagert.

Die Betätigungsvorrichtung kann vergleichsweise einfacher und kompakter Weise als unterbrechbare Zweimengen-Garnitur ausgebildet werden. Bei dieser kann wahlweise eine Teilspülung mit einer vorbestimmten Spülmenge oder eine Vollspülung ausgelöst werden. Als weitere Wahlmöglichkeit kann nach der Auslösung der Vollspülung diese beliebig unterbrochen werden. Möglich sind somit eine Vollspülung, eine Teilspülung sowie eine Vollspülung mit beliebiger Unterbrechung. Der Benutzer hat somit mehrere Möglichkeiten, die zweckmässige Spülung zu wählen.

Zwei Ausführungsbeispiele der Erfindung werden nachfolgend anhand der Zeichnung näher erläutert. Es zeigen:
- Fig. 1: ein Schnitt entlang der Linie I-I der Fig. 1a,
- Fig. 1a: eine Draufsicht auf die Betätigungsvorrichtung gemäss Pfeil Ia der Fig. 1,
- Fig. 2: ein Schnitt entlang der Linie II-II der Fig. 1a,
- Fig. 3: ein Schnitt durch eine Betätigungsvorrichtung gemäss einer Variante, wobei einzelne in Fig. 1 bereits gezeigte Teile weggelassen sind,
- Fig. 4: ein weiterer Schnitt durch die Betätigungsvorrichtung gemäss Fig. 3 und
- Figuren 5a-5i: schematisch das Zusammenwirken des Drückerkopfes mit einem Hebel einer Spülauslösung und einer Spülunterbrechung.

Die in den Fig. 1, 1a und 2 gezeigte Betätigungsvorrichtung 1 ist in einer Öffnung 6 eines Spülkastendeckels 2 befestigt und dient zur Betätigung eines hier lediglich schematisch gezeigten Ablaufventil 36. Die Betätigungsvorrichtung 1 und das Ablaufventil 36 bilden eine Ablaufgarnitur, die in einem hier nicht gezeigten Spülkasten angeordnet ist, mit dem ein Wasserklosett spülbar ist. Das Ablaufventil 36 besteht aus einem Verschlusskörper 33, der zur Spülauslösung von einem hier nicht gezeigten Ventilsitz nach oben abgehoben wird. Mit dem Verschlusskörper 33 kann gleichzeitig ein Gewichtskörper 35 angehoben werden, der den Verschlusskörper 33 belastet und diesen vor einer vollständigen Entleerung des Spülkastens auf den Ventilsitz bewegt. Ablaufventile 36 sind bekannt. Es wird hierzu beispielsweise auf die DE 200 18 835 verwiesen.

Die Betätigungsvorrichtung 1 weist ein Tastorgan 38 auf, das ein Tastgehäuse 3 besitzt, welches von oben in die Öffnung 6 des Deckels 2 eingesetzt ist und in dem eine grosse Taste 4 sowie eine kleine Taste 5 gelagert sind. Am unteren Ende des Gehäuses 3 ist ein rohrförmiges Befestigungsteil 7 angeformt, das ein Aussengewinde 8 besitzt und das in einen hülsenförmigen Ansatz 9 eines Lagergehäuses 10 eingeschraubt ist. Das Lagergehäuse 10 wird durch das Tastgehäuse 3 von unten an den Deckel 2 angelegt, so dass dieses Lagergehäuse 10 an der Unterseite des Deckels 2 abgestützt und fixiert ist. Dazu ist das Lagerteil 10 gemäss Fig. 1 mit einem Stützteil 37 versehen. Durch die Einschraubtiefe des Gehäuses 3 im Lagergehäuse 10 ist eine Anpassung an unterschiedliche Wandstärken des Deckels 2 möglich. Der Deckel 2 kann beispielsweise aus Keramik hergestellt sein.

Die grosse Taste 4 ist an der Unterseite mit einer Drückerstange 13 verbunden, welche den rohrförmigen Verbindungsteil 7 durchgreift und an einem unteren Ende gemäss Fig. 2 ein Gewinde 13a aufweist, das in eine Gewindehülse 17a eines unteren Drückerkopfes 17 eingeschraubt ist. Wird die grosse Taste 4 in Richtung des in Fig. 2 gezeigten Pfeils 39 nach unten bewegt, so wird gleichzeitig die Drückerstange 13 nach unten und mit dieser ebenfalls der untere Drückerkopf 17 nach unten bewegt. Hierbei wird ein unterer Hebel 19 um einen Lagerzapfen 21 verschwenkt. Durch diese Schwenkbewegung wird eine Zugstange 23 und mit dieser der Verschlusskörper 36 angehoben. Dadurch wird das Ablaufventil 36 geöffnet und eine Spülung ausgelöst.

Die kleine Taste 5 ist an ihrer Unterseite mit einem Drückerteil 18 verbunden, welcher die Drückerstange 13 bereichsweise koaxial umgibt und ebenfalls den rohrförmigen Verbindungsteil 7 durchgreift. Das Drückerteil 18 ist jedoch kürzer als die Drückerstange 13 und weist gemäss Fig. 2 an seinem unteren Ende ein Aussengewinde 18a auf, das in einen oberen Drückerkopf 12 eingeschraubt ist. Wird die kleine Taste 5 in Richtung des Pfeiles 39 nach unten bewegt, so wird mit dem Hebel 19 ein oberer Hebel 16 verschwenkt und damit die Zugstange 22 angehoben. Dadurch wird mit dem Verschlusskörper 33 gleichzeitig auch das Gewicht 35 angehoben, welches nach der Spülauslösung den Verschlusskörper 33 belastet. Nach einer Spülung mit einer vorbestimmten Teilmenge des Spülwassers wird das Ablaufventil 36 infolge der Belastung des Gewichtes 35 geschlossen. Diese Teilmenge beträgt beispielsweise drei Liter. Wird somit lediglich die grosse Taste 4 betätigt, so wird die Zugstange 23 angehoben und eine Vollspülung ausgelöst. Wird die Taste 5 betätigt, so werden beide Zugstangen 22 und 23 angehoben und eine Teilspülung mit einer vorbestimmten Teilspülmenge ausgelöst. Beim Niederdrücken der grossen Taste 4 wird eine Spiralfeder 15 gespannt, die an einer Platte 14 eines Lagerteils 11 sowie an der Gewindehülse 17a abgestützt ist. Diese Feder 15 unterstützt die Rückführung der Taste 4 in die Ausgangsstellung. Hierbei wird jeweils die kleine Taste 5 mitgenommen.

Die beiden Hebel 16 und 19 sind an Achszapfen 20 und 21 des Lagerteils 11 schwenkbar gelagert. Diese Lagerzapfen 20 und 21 sind gemäss Fig. 2 seitlich am Lagerteil 11 angeformt und in vertikaler Richtung versetzt. Der untere Hebel 19 weist einen ersten seitlich vorstehenden Nocken 19a und einen ebenfalls seitlich vorstehenden zweiten Nocken 19b auf. Der Abstand des Nockens 19a zum Achszapfen 21 ist gemäss Fig. 1 grösser als der Abstand des Nockens 19b zu diesem Achszapfen 21. Zwischen den beiden Nocken 19 a und 19b befindet sich gemäss Fig. 1 eine Lücke 19c. Der Hebel 19 wirkt mit dem unteren Drückerkopf 17 zusammen. Dieser Drückerkopf 17 ist zweiteilig ausgebildet und besitzt einen unbeweglichen seitlich vorstehenden Teil 32 und einen schwenkbar gelagerten beweglichen Teil 30. Der bewegliche Teil 30 ist schwenkbar an einem Lagerzapfen 31 gelagert, der an der Gewindehülse 17a angeformt ist. Der unbewegliche erste Teil 32 wirkt mit dem Nocken 19a und der bewegliche zweite Teil 30 wirkt mit dem Nocken 19b zusammen. Die Wirkungsweise wird nachfolgend näher erläutert.

Der obere Drückerkopf 12 ist lediglich einteilig ausgebildet und weist einen unbeweglichen seitlich vorstehenden Teil 40 auf, der mit einem am oberen Hebel 16 angeformten, seitlich vorstehenden Nocken 16a zusammenwirkt. Zwischen diesem Nocken 16a und einem Arm 16b ist ebenfalls eine Lücke 16c angeordnet. Das obere Drückorgan 12 wirkt, wie oben erläutert, mit dem Drückerteil 18 und somit mit der kleinen Taste 5 zusammen.

Der Lagerteil 11 bildet mit den Hebeln 16 und 19 eine Einheit, die von unten in das Lagergehäuse eingesetzt und in diesem mit Rastnocken 28 und Rastzungen 29 verrastet ist.

Die Zugstangen 22 und 23 weisen an ihrem oberen Ende jeweils einen horizontalen Schlitz 24 bzw. 25 auf, in welche der Hebel 19 bzw. der Hebel 16 eingreifen. Die Zugstange 23 ist mittels einer Rastung 26 und einem Steg 34 mit dem Verschlusskörper 33 verstellbar verbunden. Die in Fig. 1 nur teilweise sichtbare Zugstange 22 ist mit dem Gewicht 35 verbunden.

Die Befestigungsvorrichtung 1' gemäss den Fig. 3 und 4 weist ebenfalls ein Gehäuse 10' auf, in dem ein Lagerteil 11' befestigt ist. Am Lagerteil 11' ist jedoch lediglich ein Lagerzapfen 21 angeformt, an dem ein Hebel 19' schwenkbar gelagert ist. An einem längeren Arm 41 des Hebels 19' ist ein Zapfen 27 angeformt, der in eine hier nicht gezeigte Zugstange eingreift. Ebenfalls an diesem Arm 41 ist ein Nocken 19b' angeformt, der mit einem beweglichen Teil 30' eines Drückerkopfes 17' zusammenarbeitet. Dieser bewegliche 30' ist an einem Lagerzapfen 31' verschwenkbar gelagert und besitzt an seinem unteren Ende eine nach unten ragende Nase 30a; der Zapfen 31' ist an einem Teil 32' des Drückerkopfes 17' angeformt, der mit einem Nocken 19a' zusammenarbeitet. Dieser Nocken 19a' ist an einem kürzeren Arm 42 angeformt und ist seitlich vorstehend ausgebildet. Zwischen den beiden Nocken 19a' und 19b' befindet sich gemäss Fig. 3 eine Lücke 19c.

In den Fig. 3 und 4 ist das Tastorgan aus zeichnerischen Gründen nicht dargestellt. Dieses ist wie anhand der Fig. 1 und 2 erläutert, in einen ösenförmigen Ansatz 9' eingeschraubt und am Deckel 2 befestigt. Da die Betätigungsvorrichtung 1' lediglich einen Hebel 19' und einen Drückerkopf 17' aufweist, ist lediglich eine Taste erforderlich, die durch den Ansatz 9' hindurchragt und am Drückerkopf 17' aufliegt. Durch die Feder 15 wird das Drückorgan 17' und die hier nicht gezeigte Taste in der Ruhestellung gehalten. Wird diese Taste gegen die rückwirkende Kraft der Feder 15 und die Last der Verschlusskörpers sowie der Gewichtes nach unten bewegt, so wird der Hebel 19' in Fig. 3 im Uhrzeigersinn verschwenkt. Der Teil 32' greift hierbei beim Punkt P am Nocken 19a' an und übt damit auf den Hebel 19' ein Drehmoment aus. Der Abstand der Punkte P zum Zentrum des Lagerzapfens 21 ist vergleichsweise gross, so dass mit einer kleiner Kraft ein entsprechend grosses Drehmoment ausgeübt werden kann.

Anhand der Fig. 5a - 5i wird nachfolgend die Wirkungsweise der Betätigungsvorrichtung 1' erläutert. Diese Erläuterung gilt ebenfalls für die Wirkungsweise der Betätigungsvorrichtung 1, soweit dies den Hebel 19 und das untere Drückorgan 17 betrifft.

Die Fig. 5a zeigt die Ausgangsstellung. Das Ablaufventil ist geschlossen und der Spülkasten mit Spülwasser gefüllt. Der Hebel 19' ist, wie ersichtlich, zur Horizontalen geneigt und etwa in Zwei-Uhr-Stellung. Zur Spülauslösung wird die hier nicht gezeigte Taste in Richtung des Pfeiles 39 nach unten bewegt und diese Bewegung wird auf den Drückerkopf 17' übertragen, der entsprechend geführt nach unten bewegt wird. Durch den Druck des Teils 32' auf den Nocken 19a' wird der Hebel 19' in Richtung des Pfeiles 43 verschwenkt. Hierbei wird die lediglich angedeutete Zugstange 23' angehoben und das Ablaufventil geöffnet. Das Drückorgan 17' wird weiter nach unten bewegt und der Hebel 19' schliesslich in die in Fig. 5g gezeigte Lage verschwenkt. Der Hebel 19' befindet sich hier schliesslich in einer etwa Vier-Uhr-Stellung. Bei dieser Schwenkbewegung, bei welcher das Ablaufventil vollständig geöffnet wird, ist der bewegliche Teil 30' nicht aktiv und greift hierbei zwischen die Nocken 19a' und 19b' in die Lücke 19c' ein. Hierbei wird dieser bewegliche Teil 30' durch den Nocken 19b' verschwenkt, wie die Fig. 5e - 5g deutlich zeigen.

Befindet sich der Hebel 19' in der in Fig. 5g gezeigten Stellung, so ist, wie erläutert, das Ablaufventil geöffnet und der Spülvorgang eingeleitet. Wir nun die Taste losgelassen, so gelangt das Drückerorgan 17' durch die Wirkung der.Feder 15 in die in Fig. 5 h gezeigte Ausgangsstellung. In dieser befindet sich die Nase 30a' unmittelbar über einer Nase 19d' des Nockens 19b'; wird nun die Taste nochmals nach unten bewegt, so wird der Drückerkopf 17' ebenfalls aus der gezeigten Ausgangsstellung nach unten bewegt. Der bewegliche Teil 30' greift nun mit der Nase 30a' am Nocken 19b' an und verschwenkt den Hebel 19' in Richtung des Pfeiles 44 im Gegenuhrzeigersinn. Durch diese Bewegung wird die Zugstange 23' nach unten bewegt. Da die Zugstange 23' mit dem Verschlusskörper 33 verbunden ist, wird dieser nach unten bewegt und damit das Ablaufventil geschlossen. Durch die Bewegung des Drückorgans 17' gemäss den Fig. 5 h und 5 i wird somit das Ablaufventil geschlossen. Diese Bewegung ist nach der Spülauslösung und der Rückführung des Drückerkopfes 17' in die Ausgangsstellung jederzeit möglich. Die Spülung kann somit an sich beliebig unterbrochen werden. Es kann somit beispielsweise mit drei Litern oder mit sechs Litern gespült werden. Im Unterschied zur Zweimengen-Spülung ist somit die Teilspülung frei wählbar.

Wird die Taste nach der Spülunterbrechung losgelassen, so geht der Drückerkopf 17' in die in Fig. 5a gezeigte Ausgangsstellung zurück. Der Spülkasten wird nun wieder gefüllt und ist dann für eine weitere Spülung bereit.

## Patentansprüche

1. Betätigungsvorrichtung für das Ablaufventil (36) eines Spülkastens, mit wenigstens einer Betätigungstaste (4,5) und wenigstens einem verschieblich geführten Drückerorgan, das einen Drückerkopf (17, 16) aufweist, der mit der Betätigungstaste (4, 5) wirkverbunden ist und der sich mit dieser bei einer Betätigung gleichzeitig nach unten und nach oben bewegt und der zum Anheben und Senken eines Verschlusskörpers (33) des Ablaufventils (36) mit wenigstens einem zweiarmigen Hebel (19) zusammenarbeitet, der um seine Drehachse (20, 21) verschwenkbar und mit dem Verschlusskörper (33) verbunden ist, **dadurch gekennzeichnet, dass** der Drückerkopf (12, 17) zweistückig ausgebildet ist und ein erstes Stück (32) zum Anheben des Verschlusskörpers (33) und ein zweites Stück (30) zum Senken des Verschlusskörpers (33) mit dem Hebel (19) zusammenwirkt, wobei das erste Stück (32) so ausgebildet ist, dass es weiter vom Drehpunkt (21) des Hebels (19) an diesem angreift als das zweite Stück (30).

2. Betätigungsvorrichtung nach Anspruch 1, **dadurch gekennzeichnet, dass** eines der beiden Stücke (30) schwenkbar am Drückerkopf (17) gelagert ist.

3. Betätigungsvorrichtung nach Anspruch 1 oder 2, **dadurch gekennzeichnet dass** der zweiarmige Hebel (19) zwei im Abstand zu einander angeordnete Nocken (19a, 19b) aufweist, wobei ein erster Nocken (19a) vom ersten Stück (32) und der zweite Nocken (19b) vom zweiten Stück (30) beaufschlagbar ist.

4. Betätigungsvorrichtung nach einem der Ansprüche 1 bis 3, **dadurch gekennzeichnet, dass** der Hebel (19) einen Durchgang (19c) aufweist, in den das zweite Stück (30) beim Anheben des Verschlusskörpers (30) eingreift.

5. Betätigungsvorrichtung nach einem der Ansprüche 1 bis 4, **dadurch gekennzeichnet, dass** ein Betätigungsorgan (38) vorgesehen ist, in dem wenigstens eine Taste (4) gelagert ist, welche mit dem Drückerkopf (17) zusammenarbeitet.

6. Betätigungsvorrichtung nach einem der Ansprüche 1 bis 5, **dadurch gekennzeichnet, dass** das zweite Stück (30) stösselförmig ausgebildet und an einem oberen Ende schwenkbar gelagert ist.

7. Betätigungsvorrichtung nach einem der Ansprüche 1 bis 6, **dadurch gekennzeichnet, dass** das zweite Stück (30) an seinem unteren Ende eine Nase (30a') aufweist, die zur Spülunterbrechung mit einem Nocken (19b')des Hebels (19') zusammenarbeitet.

## Claims

1. Actuating device for the flush valve (36) of a cistern, having at least one actuating button (4, 5) and at least one displaceably guided pusher member having a pusher head (17, 16) which is in operational connection with the actuating button (4, 5), moves up and down simultaneously with this button in the event of actuation, and for the purpose of raising and lowering a closure element (33) of the flush valve (36) cooperates with at least one two-armed lever (19) which is connected to the closure element (33) such that it may pivot about its axis (20, 21) of rotation, **characterized in that** the pusher head (12, 17) is made in two parts, and for the purpose of raising the closure element (33) a first part (32) cooperates with the lever (19) and for the purpose of lowering the closure element (33) a second part (30) cooperates with the lever (19), the first part (32) being constructed such that it acts on the lever (19) at a point further from the pivot point (21) thereof than the second part (30) does.

2. Actuating device according to Claim 1, **characterized in that** one of the two parts (30) is mounted such that it may pivot on the pusher head (17).

3. Actuating device according to Claim 1 or 2, **characterized in that** the two-armed lever (19) has two cams (19a, 19b) which are arranged at a spacing from one another, it being possible for the first part (32) to act on a first cam (19a) and the second part (30) to act on the second cam (19b).

4. Actuating device according to one of Claims 1 to 3, **characterized in that** the lever (19) has a through passage (19c) in which the second part (30) engages when the closure element (30) is raised.

5. Actuating device according to one of Claims 1 to 4, **characterized in that** an actuating member (38) is provided in which at least one button (4) which cooperates with the pusher head (17) is mounted.

6. Actuating device according to one of Claims 1 to 5, **characterized in that** the second part (30) is constructed in the form of a plunger and is mounted such that it may pivot at an upper end.

7. Actuating device according to one of Claims 1 to 6, **characterized in that** the second part (30) has at its lower end a lug (30a') which for the purpose of interrupting the flush cooperates with a cam (19b') on the lever (19').

## Revendications

1. Dispositif d'actionnement d'une soupape de vidange (36) d'un réservoir de chasse d'eau, doté d'au moins une touche d'actionnement (4, 5) et d'au moins un organe poussoir déplaçable, qui présente une tête-poussoir (17, 16), laquelle fonctionne en liaison active avec la touche d'actionnement (4, 5), laquelle s'abaisse ou remonte conjointement avec celle-ci lors d'un actionnement et laquelle coopère avec au moins un levier à deux bras (19) pour relever et abaisser un corps d'obturation (33) de la soupape de vidange (36), lequel peut pivoter autour de son axe de rotation (20, 21) et est relié au corps d'obturation (3), **caractérisé en ce que** la tête-poussoir (12, 17) est constituée de deux pièces, et **en ce qu'**une première pièce (32) interagit avec le levier (19) pour relever le corps d'obturation (33) et **en ce qu'**une deuxième pièce (30) interagit avec le levier (19) pour abaisser le corps d'obturation (33), la première pièce (32) étant conçue de manière à venir en prise avec le levier (19) plus loin du point de rotation (21) de celui-ci que la deuxième pièce (30).

2. Dispositif d'actionnement selon la revendication 1, **caractérisé en ce qu'**une des deux pièces (30) est logée de manière à pouvoir pivoter au niveau de la tête-poussoir (17).

3. Dispositif d'actionnement selon la revendication 1 ou 2, **caractérisé en ce que** le levier à deux bras (19) présente deux ergots (19a, 19b) disposés à distance l'un de l'autre, un premier ergot (19a) pouvant être percuté par la première pièce (32) et le deuxième ergot (19b) pouvant l'être par la seconde pièce (30).

4. Dispositif d'actionnement selon l'une quelconque des revendications 1 à 3, **caractérisé en ce que** le levier (19) présente un passage (19c), dans lequel la deuxième pièce (30) vient en prise lors du relèvement du corps d'obturation (30).

5. Dispositif d'actionnement selon l'une quelconque des revendications 1 à 4, **caractérisé en ce qu'**un organe d'actionnement (38) est prévu, dans lequel au moins une touche (4) est agencée, laquelle coopère avec la tête-poussoir (17).

6. Dispositif d'actionnement selon l'une quelconque des revendications 1 à 5, **caractérisé en ce que** la deuxième pièce (30) est conçue de manière à avoir la forme d'un pilon et est logée de manière à pouvoir pivoter au niveau d'une extrémité supérieure.

7. Dispositif d'actionnement selon l'une quelconque des revendications 1 à 6, **caractérisé en ce que** la deuxième pièce (30) présente un tenon (30a') au niveau de son extrémité inférieure qui coopère avec un ergot (19b') du levier (19') pour interrompre le rinçage.
